# EUROPÄISCHE PATENTSCHRIFT

(11) **EP 0 813 655 B1**
(45) Veröffentlichungstag und Bekanntmachung des Hinweises auf die Patenterteilung: **27.01.1999**
(21) Anmeldenummer: 96907351.9
(22) Anmeldetag: 05.03.1996
(51) Int. Cl.: F04D 7/06, F04D 29/58

(54) **PUMPE ZUR FÖRDERUNG HEISSER MEDIEN**
PUMP FOR CONVEYING HOT MEDIA
POMPE PERMETTANT DE REFOULER DES FLUIDES CHAUDS

(30) Priorität: 06.03.1995 DE 29503806 U
(43) Veröffentlichungstag der Anmeldung: 29.12.1997
(73) Patentinhaber: Sterling Fluid Systems (Germany) GmbH, 25524 Itzehoe (DE)
(72) Erfinder: MANN, Ralf, D-25588 Huje (DE); KUHRT, Hauke, D-25599 Wewelsfleth (DE)
(74) Vertreter: Glawe, Delfs, Moll & Partner
(86) Internationale Anmeldenummer: EP9600921
(87) Internationale Veröffentlichungsnummer: WO9627740

(56) Entgegenhaltungen:
- EP-A- 0 535 365
- CH-A- 130 962
- DE-A- 2 630 513
- DE-B- 2 750 967
- FR-A- 2 074 162
- GB-A- 912 711
- GB-A- 998 313
- US-A- 4 632 643

## Beschreibung

Die Lebensdauer der Abdichtung und der Wälzlagerung einer Pumpenwelle ist temperaturabhängig. Mit steigender Temperatur des von der Pumpe zu fördernden Mediums - beispielsweise Heißöl von 350°C - werden steigende Anforderungen an die Temperaturbeständigkeit bzw. Kühlung der Dichtungs- und Lagergehäuse gestellt. Es ist bekannt (EP-A 535365), das Dichtungsgehäuse einer Kreiselpumpe zur Förderung heißer Medien in axialem Abstand von dem Pumpengehäuse anzuordnen, das antriebseitige Wellenlager mit Abstand von dem Lagergehäuse anzuordnen und in dem Zwischenraum zwischen dem Wellenlager und dem Dichtungsgehäuse einen Lüfter auf der Welle vorzusehen, der Umgebungsluft ansaugt und in Richtung zur Pumpe hin axial über die Oberfläche des Dichtungsgehäuses treibt, um dieses zu kühlen. Diese Strömungsrichtung ist deshalb plausibel, weil der vom Lüfterrad ausgehende Strom höhere Geschwindigkeit als der Ansaugstrom aufweist und weil der vom Dichtungsgehäuse und der Pumpenoberfläche erwärmte Luftstrom von dem temperaturempfindlichen, jenseits des Lagergehäuses angeordneten Antriebsmotor weggeführt wird. Da es unerwünscht ist, durch den Luftstrom auch die Pumpe zu kühlen, ist bei der bekannten Pumpe eine Wärmedämmeinrichtung auf der den Luftstrom zugewandten Seite der Pumpe vorgesehen.

Bei einer anderen bekannten Pumpe (GB-B-998313) wird durch das zwischen der Dichtung und dem Antriebsmotor befindliche Gebläse Luft einem Wärmetauscher zugeführt, der die Dichtung mit gekühlter Flüssigkeit versorgt. Die vom Gebläse angesaugte Luft streicht an der dem Motor zugewendeten Stirnseite des Dichtungsgehäuses entlang und kühlt dieses. Da die Kühlwirkung hauptsächlich auf der unmittelbar der Dichtung zugeführten Kühlflüssigkeit beruht, sind keine Einrichtungen vorgesehen, die für eine intensive Luftkühlung des Dichtungsgehäuses sorgen.

*Es ist eine Motor-Pumpenanordnung bekannt (DE-A 27 50* 967), *bei der zwischen dem Motor und der Pumpe ein Lüfterrad angeordnet ist, das dazu dient, Umgebungsluft als Kühlmedium durch einen ebenfalls zwischen Motor und Pumpe angeordneten Wärmetauscher zu treiben. Da die Pumpe nicht heiß ist und sich zwischen Motor und Pumpe keine* zu *kühlenden Gehäuseteile befinden, ist die Art der Luftführung zum Lüfterrad ohne thermische Bedeutung. Insbesondere hat die Tatsache, daß die Luft radial auf die zwischen Pumpe und Motor vorgesehene Kupplung treffen kann, keinerlei funktionelle Verwandtschaft zu der Erfindung.*

Der Erfindung liegt die Aufgabe zugrunde, eine Pumpe der eingangs und im Oberbegriff des Anspruchs 1 genannten Art hinsichtlich der Kühlung des Dichtungsgehäuses zu verbessern. Die erfindungsgemäße Lösung besteht in den Merkmalen des Anspruchs 1 sowie vorzugsweise den Merkmalen der Unteransprüche.

Demgemäß ist die Erfindung dadurch gekennzeichnet, daß die Förderrichtung des Lüfterrads von der Pumpe zum Lagergehäuse verläuft und daß die von dem Schutzblech gebildeten Luftzuströmquerschnitte im Axialbereich des Dichtungsgehäuses und/oder pumpenseits davon derart angeordnet sind, daß die Luft mit radialer Richtungskomponente auf das Dichtungsgehäuse und/oder die Verbindung zwischen Dichtungsgehäuse und Pumpengehäuse trifft und am Dichtungsgehäuse zum Lüfterrad hin umgelenkt wird.

Es ist überraschend, daß dadurch eine Intensivierung der Kühlwirkung erreicht wird. Dies geht zum einen darauf zurück, daß die Wirkung des Lüfterrads verbessert wird, weil seine Ansaugverhältnisse aufgrund der ihm axial zuströmenden Luft verbessert werden. Zum anderen beruht die Verbesserung darauf, daß die unmittelbar an der Oberfläche des Dichtungsgehäuses oder kurz davor stattfindende Umlenkung der Luftströmung den Wärmeübergang an der Oberfläche des Dichtungsgehäuses verbessert. Dabei sorgt die zwischen dem Pumpengehäuse und dem Dichtungsgehäuse befindliche Wärmedämmeinrichtung dafür, daß der angesaugte Luftstrom nicht unnötigerweise erwärmt wird, bevor er das Dichtungsgehäuse erreicht.

Die Wärmedämmeinrichtung kann einfach von einer Blechscheibe gebildet sein, die dem Pumpengehäuse vorgesetzt ist und mit diesem einen wärmedämmenden Luftraum einschließt.

Wie an sich bekannt, kann es zweckmäßig sein, daß das Dichtungsgehäuse über ein Rohr geringen Querschnitts mit dem Pumpengehäuse verbunden ist (DE-A 26 30 513), um den Wärmestrom zum Dichtungsgehäuse zu reduzieren. Ferner kann es aus demselben Grund zweckmäßig sein, das Dichtungsgehäuse mit Umfangsnuten zu versehen, die gleichzeitig die wärmeabgebende Oberfläche des Dichtungsgehäuses vergrößern.

Damit der Antriebsmotor nicht von der erwärmten Luft in Mitleidenschaft gezogen wird, ist es zweckmäßig, das Lagergehäuse so auszubilden, daß es den Motor vom Lüfter abschirmt.

Die Erfindung wird im folgenden näher unter Bezugnahme auf die Zeichnung erläutert, die eine bevorzugte Ausführungsform in einem schematischen Längsschnitt veranschaulicht.

Das Gehäuse der Pumpe 1 umfaßt einen Deckel 2, der ein Lager 3 für die Welle 4 bildet und im Bereich eines axial vorgezogenen Kragens 5 mit dem übrigen Pumpengehäuse dicht verbunden ist. Die Verbindung wird durch Schraubbolzen 6 bewirkt, die an einem auf den Kragen 5 passend angesetzten Ring 7 angreifen.

Die das Lager 3 enthaltende Gehäusenabe 8 ist gleichfalls gegenüber der sie mit dem Kragen 5 verbindenden Gehäusewand axial verlängert, und zwar noch weiter als der Kragen 5. Der dazwischen befindliche Raum 9 ist von einer Blechscheibe 10 verschlossen, die in Verbindung mit dem Luftraum 9 als Wärmedämmeinrichtung wirkt, weil sie die ungehemmte Abgabe von Wärme vom Deckel 5 auf die Umgebungsluft verhindert.

An die Gehäusenabe 8 ist ein Flansch 11 angesetzt, der über ein Rohr 12 von geringem Querschnitt das Dichtungsgehäuse trägt, das sich aus einem pumpenseitigen Teil 13 und einem pumpenfernen Teil 14 zusammensetzt. Der pumpennahe Teil 13 des Dichtungsgehäuses enthält Umfangsnuten 15, die den Gehäusequerschnitt einengen, der für die Wärmeleitung von der Pumpe zur Dichtung 16 zur Verfügung steht. Der mit dem Pumpengehäuse verbundene Ring 7 trägt eine Anzahl (beispielsweise zwei bis vier) von Längsstreben 17, die ihn mit dem Flansch 18 des Lagergehäuses 19 verbinden. Die Teile 7, 17 und 18 bilden eine Laterne, die das einstückig damit verbundene Lagergehäuse 19 mit dem Pumpengehäuse verbindet. Von den Längsstreben 17 der Laterne erstrecken sich mehrere Stützvorsprünge 26 radial nach innen zum Dichtungsgehäuse 13, 14 zwecks Zentrierung desselben.

In dem Lagergehäuse 19 ist ein Wälzlager 20 für die Welle 4 enthalten, die hier als Kupplungsbuchse 21 zur Aufnahme des Wellenstumpfs eines Antriebsmotors ausgebildet ist, der an dem Flansch 18 angebracht werden kann.

Zwischen dem Dichtungsgehäuse 13, 14 und dem Lagergehäuse 19 ist axialer Zwischenraum vorhanden, in welchem ein Lüfterrad 22 auf der Welle drehfest angeordnet ist. Es dient dazu, mittels aus der Umgebung angesaugter Kühlluft das Lagergehäuse 19 und das Dichtungsgehäuse 13, 14 zu kühlen.

Damit nicht jemand versehentlich zwischen den Längsstreben 17 in das umlaufende Lüfterrad 22 greift, ist ein Schutzblech 23 vorgesehen, das den von der Laterne 7, 17, 18 eingeschlossenen Bereich umschließt und von dem Ring 7 bis zum Flansch 18 reicht. Es enthält Zu- und Abluftquerschnitte in Form von Löchern 24, 25. Die Zu- und Abluftquerschnitte könnten auch anders ausgeführt sein.

Erfindungsgemäß ist die Förderrichtung des Lüfterrads 22 so gewählt, daß die Förderung im Sinne der Pfeile von der Pumpe zur Antriebsseite hin verläuft. Die Lufteintrittsöffnungen 24 befinden sich in axialem Abstand vom Lüfter 22. Da die Luft durch sie mit hauptsächlich radialer Strömungsrichtung eintritt, wird sie auf das Dichtungsgehäuse 13, 14 sowie auf das Rohrstück 12 gelenkt, bevor sie axial umgelenkt wird und durch den Lüfter 22 über die Oberfläche des Lagergehäuses 19 den Abströmöffnungen 25 zugeführt wird. Das Schutzblech 23 ist im Bereich des Lüfterrads 22 bis in einigen axialen Abstand pumpenseits davon undurchbrochen ausgeführt, um einen axialen Zustrom der Kühlluft zum Lüfterrad 22 zu gewährleisten. Ferner wird der axiale Zustrom durch die achsparallel verlaufenden Streben 17 der Laterne, die praktisch als Leiteinrichtungen wirken, gesichert.

Es hat sich gezeigt, daß auf diese Weise eine bessere Kühlung des Dichtungsgehäuses 13, 14 und des Lagergehäuses 19 als bei der herkömmlich umgekehrten Strömungsrichtung erreicht wird.

## Patentansprüche

1. Pumpe zur Förderung heißer Medien mit einem Pumpengehäuse, einem vom Pumpengehäuse entfernt angeordneten, mit diesem verbundenen Dichtungsgehäuse (13,14), einem mit Zwischenraum vom Dichtungsgehäuse (13,14) angeordneten Lagergehäuse (19), einem in dem Zwischenraum angeordneten Lüfterrad (22) und einer diese Teile durchziehenden Welle (4) und einem das Lüfterrad (22) umgebenden Schutzblech (23), das beiderseits des Lüfterrads (22) Luftzu- und Abströmquerschnitte (24, 25) bildet, die so angeordnet sind, daß das Dichtungsgehäuse im Luftstrom des Lüfterrads (22) liegt, und einer Wärmedämmeinrichtung (10) zwischen dem Pumpengehäuse (2) und dem das Dichtungsgehäuse (13, 14) enthaltenden Bereich, dadurch gekennzeichnet, daß die Förderrichtung des Lüfterrads (22) von der Pumpe (1) zum Lagergehäuse (19) verläuft und die Luftzuströmquerschnitte (24) im Axialbereich des Dichtungsgehäuses (13, 14) und/oder pumpenseits davon derart angeordnet sind, daß die Luft mit radialer Richtungskomponente auf das Dichtungsgehäuse und/oder die Verbindung zwischen Dichtungsgehäuse und Pumpengehäuse trifft und am Dichtungsgehäuse zum Lüfterrad hin umgelenkt wird.

2. Pumpe nach Anspruch 1, dadurch gekennzeichnet, daß die Wärmedämmeinrichung eine dem Pumpengehäuse (2) vorgesetzte Blechscheibe (10) umfaßt, die mit dem größeren Teil der von ihr abgedeckten Oberfläche des Pumpengehäuses (2) einen Luftraum (9) einschließt.

3. Pumpe nach Anspruch 1 oder 2, dadurch gekennzeichnet, daß das Dichtungsgehäuse (13,14) über ein Rohr (12) geringen Querschnitts mit dem Pumpengehäuse (2) verbunden ist.

4. Pumpe nach einem der Ansprüche 1 bis 3, dadurch gekennzeichnet, daß das Dichtungsgehäuse (13,14) zumindest in seinem pumpenseitigen Bereich (13) Umfangsnuten (15) aufweist.

5. Pumpe nach einem der Ansprüche 1 bis 4, dadurch gekennzeichnet, daß der jenseits des Lagergehäuses (19) anzuordnende Antriebsmotor durch das Lagergehäuse (19) von dem Lüfter (22) abgeschirmt ist.

## Claims

1. Pump for delivering hot media, having a pump housing, a seal housing (13, 14) which is arranged remote from the pump housing and connected thereto, a bearing housing (19) arranged with spacing from the seal housing (13, 14), a fan wheel (22) arranged in the spacing and a shaft (4) which passes through these parts and a guard plate (23) which surrounds the fan wheel (22) and forms air inlet and outlet cross-sections (24, 25) arranged on both sides of the fan wheel (22) in such a way that the seal housing lies in the air flow of the fan wheel (22), and a thermal insulation device (10) between the pump housing (2) and the region containing the seal housing (13, 14), characterized in that the delivery direction of the fan wheel (22) runs from the pump (1) to the bearing housing (19), and the air inlet cross-sections (24) are arranged in the axial region of the seal housing (13, 14) and/or on the pump side thereof in such a way that the air impinges with a radial direction component on the seal housing and/or the connection between the seal housing and the pump housing and is deflected on the seal housing towards the fan wheel.

2. Pump according to Claim 1, characterized in that the thermal insulation device comprises a metal washer (10) which is fitted in front of the pump housing (2) and encloses an air space (9) with the larger part of the surface of the pump housing (2) covered by the said washer.

3. Pump according to Claim 1 or 2, characterized in that the seal housing (13, 14) is connected to the pump housing (2) via a pipe (12) of small cross-section.

4. Pump according to one of Claims 1 to 3, characterized in that the seal housing (13, 14) has circumferential grooves (15) at least in its pump-side region (13).

5. Pump according to one of Claims 1 to 4, characterized in that the drive motor to be arranged on the other side of the bearing housing (19) is screened from the fan (22) by the bearing housing (19).

## Revendications

1. Pompe permettant de faire circuler des fluides chauds, comportant un carter de pompe, un boîtier d'étanchéité (13, 14) disposé éloigné du carter de pompe, relié à celui-ci, un boîtier de support (19) disposé avec un espace intermédiaire par rapport au boîtier d'étanchéité (13, 14), une roue de ventilateur (22) disposée dans l'espace intermédiaire et un arbre (4) traversant ces éléments et une tôle de protection (23) entourant la roue de ventilateur (22) qui forme, des deux côté de la roue de ventilateur (22), des sections d'arrivée d'air et de sortie (24, 25), qui sont disposées de manière que le boîtier d'étanchéité se trouve dans le courant d'air de la roue de ventilateur (22), et comportant un dispositif d'isolation thermique (10) entre le carter de pompe (2) et la zone contenant le boîtier d'étanchéité (13, 14), caractérisée en ce que le sens de refoulement de la roue de ventilateur (22) va de la pompe (1) au boîtier de support (19) et les sections d'arrivée d'air (24) sont disposées dans la zone axiale du boîtier d'étanchéité (13, 14) et/ou sur le côté pompe de celui-ci, de manière que l'air parvienne avec une composante de direction radiale sur le boîtier d'étanchéité et/ou la liaison entre le boîtier d'étanchéité de carter de pompe et de manière qu'il soit dévié sur le boîtier d'étanchéité vers la roue de ventilateur.

2. Pompe selon la revendication 1, caractérisée en ce que le dispositif d'isolation thermique comprend un disque en tôle (10) placé devant le carter de pompe (2), qui enferme un volume d'air (9) avec la majeure partie de la surface recouverte par celui-ci du carter de pompe (2).

3. Pompe selon la revendication 1 ou 2, caractérisée en ce que le boîtier d'étanchéité (13, 14) est relié au carter de pompe (2) par un tube (12) de faible section.

4. Pompe selon l'une des revendications 1 à 3, caractérisée en ce que le boîtier d'étanchéité (13, 14) présente des rainures périphériques (15) au moins dans sa zone (13) côté pompe.

5. Pompe selon l'une des revendications 1 à 4, caractérisée en ce que le moteur d'entraînement à disposer de l'autre côté du boîtier de support (19), est protégé du ventilateur (22) par le boîtier de support (19).
